# EUROPÄISCHE PATENTSCHRIFT

(11) **EP 1 029 503 B1**
(45) Veröffentlichungstag und Bekanntmachung des Hinweises auf die Patenterteilung: **10.08.2005**
(21) Anmeldenummer: 99122681.2
(22) Anmeldetag: 15.11.1999
(51) Int. Cl.: A47L 25/08, C11D 17/04

(54) **Heftpflaster zur Fleckentfernung**
Adhesive dressing for stain removal
Pansement adhesif pour l'élimination de taches

(30) Priorität: 16.02.1999 DE 19906412
(43) Veröffentlichungstag der Anmeldung: 23.08.2000
(73) Patentinhaber: Boehm, Hans-Georg, Dr. rer. nat., D-61476 Kronberg/Ts (DE)
(72) Erfinder: Boehm, Hans-Georg, Dr. rer. nat., D-61476 Kronberg/Ts (DE)

(56) Entgegenhaltungen:
- DE-A- 4 001 034
- US-A- 3 334 374
- US-A- 4 214 592
- PATENT ABSTRACTS OF JAPAN vol. 1997, no. 09, 30. September 1997 (1997-09-30) -& JP 09 137375 A (SEKISUI CHEM CO LTD), 27. Mai 1997 (1997-05-27)

## Beschreibung

**Stand der Technik :** Chemische Spezial- oder Universal-Wirksubstanzen zur Fleckentfernung werden in vielen Varianten angeboten, wie bspw. Pasten, Pulver oder Flüssigkeiten, die aber alle ein aufwendiges Handling beim Auftragen, Einreiben, Abbürsten und Verwahren erfordern. Daher trocknen meist die kleinen Saucen-, Salat-, Saft- oder Weinspritzer auf Kleidungsstücken oder der Tischdecke in ungünstiger Weise bereits an, bevor man endlich Zeit für ihre Reinigung findet. Diese Zeitverzögerung reduziert den Erfolg erheblich, im Gegensatz zu einer Reinigung, die sofort nach vollbrachtem Mißgeschick ausgeführt wird. Heftpflaster für medizinische Anwendungen, auch mit Wirksubstanzen versehen, sind bereits bekannt, aber Pflaster speziell zur Fleckentfernung mit abziehbarer Gegenfolie gibt es noch nicht.

**Problemlösung** : Viel wirkungsvoller und auch verbraucherfreundlicher als konventionelle Reinigungspraktiken ist ein Fleckentfernungspflaster, das immer griffbereit in der Tasche steckt. Durch Abziehen einer Verschlußklebefolie auf der Unterseite des Pflasters wird dieses aktiviert und auf kleinere Flecke der Kleidung oder des Tischtuchs geklebt. Bei dünnen Textilien wird die abgezogene aber noch klebende Verschlußfolie von hinten auf der Gegenseite des Pflasters befestigt und zusammen mit diesem zwischen den Fingern fest angedrückt.

Das Fleckentfernungspflaster ist aus vier Schichten aufgebaut: Eine leicht gewölbte Deckklebefolie ist mit einem Gazeband verbunden, welches auf seiner Oberseite einen Belag aus flecklösendem Wirkgel trägt. Diese Gaze verhindert, daß beim Abziehen der unteren Verschlußklebefolie das Wirkgel daran haften bleibt, ist aber durchlässig genug, um dieses beim Andrücken des Pflasters tief ins Textilgewebe hindurchpressen zu können. Nach beendeter Reinigung bleibt es dann getrocknet an der Gaze hängen und läßt sich zusammen mit dem Pflaster nahezu ohne Rückstände abziehen. Es muß daher kaum noch nachgebürstet werden.

Eine Verschlußklebefolie versiegelt das Pflaster luftdicht auf seiner Unterseite. Als Gegenfolie auf die Rückseite des Flecks geklebt, schützt sie auch anderes darunterliegendes, aber sauberes Textilgewebe vor Chemie, konzentriert die Wirksubstanz auf die Reinigungsfläche, unterbindet das seitliche Herausquetschen der Wirksubstanz über den Pflasterrand hinaus, hält die Finger beim Andrücken sauber, verhindert ein zu schnelles Antrocknen der feuchten Wirksubstanz und verschließt sogar ein verbrauchtes Pflaster wieder, falls dies nach einer Anwendung gewünscht wird. Somit ist auch das unsinnige übliche Reiben vermieden, das Flecke nur vergrößert und den Schmutz noch tiefer ins Textilgewebe treibt.

Die effektive Fleckentfernung durch ein Pflaster beruht vorallem darauf, daß die aufgeklebten Folien ein zu schnelles Abtrocknen des nur feucht wirkenden Gels verhindern und sich durch das erfindungsgemäße Einpressen des Gels in innere Stoffschichten eine mit keiner sonstigen Prozedur erreichbare Reinigungstiefe ergibt.

## Patentansprüche

1. Heftpflaster zur Fleckentfernung **dadurch gekennzeichnet, daß** es unter einer Deckklebefolie (1) einen durch diese fest gehaltenen mit flecklösender Wirksubstanz beschichteten Gazestreifen (2) und auf ihrer Unterseite eine Verschlußklebefolie (4) enthält.

2. Heftpflaster nach Anspruch 1 **dadurch gekennzeichnet, daß** seitliche Klebeflächen (6) zur Haftung auf Textilgewebe oder zur Begrenzung des Wirkbereiches vorhanden sind.

3. Heftpflaster nach Anspruch 1 **dadurch gekennzeichnet, daß** die untere Verschlußklebefolie (4) den feuchten Gazestreifen (2) luftdicht bis zum Gebrauch versiegelt.

## Claims

1. Adhesive strip for spot-cleaning purposes caracterised by a gauze strip (2) coated with a spot solving substance fixed between a deck adhesive film (1) and an underside adhesive film (4).

2. Adhesive strip according to claim 1 caracterised by lateral surfaces (6) to be fixed on tissue or to limitate the working area of the cleaning chemistry.

3. Adhesive strip according to claim 1 caracterised by an underside adhesive film (4) to seal up air-tightly the humid gauze (2) until its use.

## Revendications

1. Bande adhésive à l'usage de détachant **caractérisée par** une bande de gaze (2) trempée d'une substance nettoyante qui est fixée entre un film adhésif supérieur (1) et un film adhésif inférieur (4).

2. Bande adhésive selon la revendication 1 **caracterisée par** des surfaces latérales collantes (6) pour être arrangée sur taches de tissu ou pour limiter la région active de la chimie nettoyante.

3. Bande adhésive selon la revendication 1 **caracterisée par** un film adhésif inférieur (4) cachetant la gaze humide (2) hermétiquement jusqu'à son usage.
